# EUROPÄISCHE PATENTSCHRIFT

(11) **EP 1 593 805 B1**
(45) Veröffentlichungstag und Bekanntmachung des Hinweises auf die Patenterteilung: **16.11.2011**
(21) Anmeldenummer: 05002863.8
(22) Anmeldetag: 11.02.2005
(51) Int. Cl.: E05F 15/16, E05F 15/00, B60J 7/12

(54) **Steuerungsvorrichtung und Verfahren zur Steuerung eines Fensterhebers eines Kraftfahrzeugs mit einem Verdeck**
Control unit and method for movement of a window pane of a convertible vehicle
Dispositif de commande de leve-vitre et procédé pour commander le lève-vitre d'un véhicule cabriolet

(30) Priorität: 05.05.2004 DE 202004007158 U
(43) Veröffentlichungstag der Anmeldung: 09.11.2005
(73) Patentinhaber: Brose Fahrzeugteile GmbH & Co. KG, Coburg, 96450 Coburg (DE)
(72) Erfinder: Schindler, Thomas, 96269 Grossheirath (DE); Lieb, Martin, 96472 Rödental (DE); Russ, Detlef, 96237 Edersdorf b. Coburg (DE); Held, Jochen, 91301 Forchheim (DE); Kalb, Roland, 96269 Rossach (DE)
(74) Vertreter: FDST Patentanwälte

(56) Entgegenhaltungen:
- WO-A-02/074568
- DE-A1- 4 205 286
- US-A- 5 483 135
- US-A- 6 054 821
- US-A1- 2002 143 452
- US-A1- 2003 137 265
- US-A1- 2004 027 080
- US-B1- 6 630 808

## Beschreibung

Die Erfindung betrifft ein Verfahren und eine Vorrichtung zur Steuerung eines Fensterhebers eines Kraftfahrzeugs gemäß dem Oberbegriff des Anspruchs 1 bzw. 12. Ein derartiges Verfahren bzw. eine derartige Vorrichtung sind beispielsweise aus der US 2004/027080 A1, aus der WO 02/074568 A oder aus der DE 42 05 286 A1 bekannt.

Aus der DE 197 45 597 A1 ist zudem ein Verfahren zur Steuerung und Regelung der Verstellbewegung eines translatorisch verstellbaren Bauteils, insbesondere eines Fensterhebers in Kraftfahrzeugen bekannt. Bei diesem Verfahren zur Steuerung und Regelung der Verstellbewegung des translatorisch verstellbaren Bauteils, mit einer Stelleinrichtung, einer Antriebseinrichtung und einer Steuer- und Regelelektronik wird ein wirksamer Einklemmschutz unter Berücksichtigung einer auch in Schwergängigkeitsbereichen ausreichend großen Verstellkraft und der auf die Fahrzeugkarosserie einwirkenden, durch äußere Einflüsse bedingten Kräften gewährleistet. Dazu übt die Antriebseinrichtung eine Verstellkraft aus, die gleich der Summe der zum Verstellen des Bauteils notwendigen Kraft und einer Überschusskraft ist, wobei die Summe kleiner oder gleich einer zulässigen Einklemmkraft ist. Die Verstellkraft oder die Überschusskraft wird zusätzlich in Abhängigkeit von auf die Fahrzeugkarosserie oder Teilen davon einwirkenden Kräften geregelt.

Die Lösung gewährleistet einen über den gesamten Verstellbereich wirkenden Einklemmschutz, der entsprechende Sicherheitsanforderungen erfüllt. Darüber hinaus wird sichergestellt, dass die Verstellkraft auch in den Schwergängigkeitsbereichen ausreichend groß ist und dass eine Stelleinrichtung ein translatorisch verstellbares Bauteil unter Berücksichtigung der auf die Fahrzeugkarosserie einwirkenden äußeren Einflüsse nach Maßgabe der Bedienungsperson materialschonend verstellt. Als äußere Einflüsse werden hier die auf die Fahrzeugkarosserie einwirkenden Kräfte oder Beschleunigungskräfte verstanden, die nicht unmittelbar durch die Stelleinrichtung oder durch eine Antriebseinrichtung verursacht werden, sondern beispielsweise wegen des schlechten Zustands der Fahrstrecke (Durchfahren eines Schlaglochs) oder beim Schließen einer Fahrzeugtür auftreten.

Die Regelung der Verstellkraft oder der Überschusskraft erfolgt vorzugsweise in Abhängigkeit von der Bewegungsrichtung des translatorisch verstellbaren Bauteils und von der überwiegenden Wirkungsrichtung auftretender Beschleunigungskräfte derart, dass die Verstellkraft stets kleiner oder gleich der zulässigen Einklemmkraft ist. Wirkt beispielsweise auf die Fahrzeugkarosserie eine Beschleunigungskraft, die die Schließbewegung eines translatorisch verstellbaren Bauteils unterstützt, so wird vorzugsweise der Schwellenwert herabgesetzt. Im Falle des Auftretens einer der Schließbewegung entgegen gerichteten Beschleunigungskraft wird der Schwellenwert heraufgesetzt. Auf diese Weise ist die Verstellkraft immer ausreichend groß, so dass die Schließbewegung sicher fortgesetzt und ein Einklemmschutz gewährleistet wird.

Weiterhin ist vorgesehen, dass beim Auftreten von innerhalb einer vorgegebenen Zeitspanne wechselnden auf die Fahrzeugkarosserie einwirkenden Beschleunigungskräften eine Regelung der Verstellkraft oder der Überschusskraft unterbrochen wird und ein Schwellenwert derart vorgegeben wird, dass die Verstellkraft stets kleiner oder gleich der zulässigen Einklemmkraft ist. Die Zeitspanne beträgt dabei beispielsweise 100 ms. Diese Ausführungsform berücksichtigt, dass bei ständig wechselnden, auf die Fahrzeugkarosserie einwirkenden Beschleunigungskräften der Schwellenwert nicht innerhalb einer kurzen Zeitspanne ständig geändert wird, was zu einer Beeinträchtigung der Bewegung des translatorisch verstellbaren Bauteils führen könnte. Durch die Vorgabe eines festen Schwellenwertes, der stets kleiner oder gleich der zulässigen Einklemmkraft ist, wird sowohl eine sichere Bewegung des translatorisch verstellbaren Bauteils als auch ein Einklemmschutz gewährleistet.

Die auf die Fahrzeugkarosserie einwirkenden Beschleunigungskräfte werden vorzugsweise durch einen Sensor erfasst, zum Beispiel durch einen digitale Signale liefernden Sensor. Digitale Signale lassen sich in einer Steuer- und Regelelektronik einfach weiterverarbeiten. Zur Einstellung der Regelung können dabei einzelne oder mehrere, zeitlich hintereinander liegende Signale des Sensors von der Steuer- und Regelelektronik ausgewertet werden. Die wiederholte Bewertung der Signale des Sensors ermöglicht es, ein gleichzeitiges Auftreten der durch äußere Einflüsse verursachten Beschleunigungskräfte und der durch einen Einklemmfall bedingten Kräfte sicher zu identifizieren.

Aus der DE 195 17 958 ist eine Motorantriebseinrichtung für ein Kraftfahrzeug bekannt. Bei der Motorantriebsvorrichtung für einen elektrischen Fensterheber wird die Drehung des Motors sofort angehalten, wenn sich der Bewegung des Fensters bei gedrehtem Motor ein Hindernis entgegenstellt. Die Motorantriebsvorrichtung dient zum Öffnen und zum Schließen des beweglichen Teils (Fensters) und kann selektiv betrieben und angehalten werden.

Eine elektrische Strommesseinrichtung misst die Stärke des durch den Motor in einer Startkompensationszeit fließenden Stroms, eine Stromstärkenänderungs-Detektoreinrichtung stellt aus dem ermittelten Strom bei jeder konstanten Zeitspanne ein Stromstärkeninkrement fest, und eine Motorsteuereinrichtung liefert ein erstes oder ein zweites Steuersignal an die Motorantriebseinrichtung, wobei mit dem ersten Signal abhängig von der Polarität des Stromstärkeninkrements der Motorbetrieb fortgesetzt und mit dem zweiten Signal der Motor sofort angehalten wird.

Zwei Wählschalter kennzeichnen die Drehrichtung des Motors, ein Paar Tastenschalter für die jeweiligen Motorrichtungen und zwei Selbsthalteschaltungen für die beiden Drehrichtungen des Motors ermöglichen ein Drehen des Motors bei Betätigung eines der Tastenschalter.

Aufgabe der vorliegenden Erfindung ist es, ein Verfahren und eine Vorrichtung der eingangs genannten Art zu verbessern. Diese Aufgabe wird durch ein Verfahren mit den Merkmalen des Anspruchs 1 und durch eine Steuerungsvorrichtung mit den Merkmalen des Anspruchs 10 gelöst. Vorteilhafte Weiterbildungen der Erfindung sind in den Unteransprüchen angegeben.

Demgemäß ist eine Steuerungsvorrichtung mit einem Sensor zur Ermittlung einer von einer Antriebsbewegung eines Antriebs des Fensterhebers abhängigen Position einer Fensterscheibe des Fensterhebers vorgesehen. Die vom Sensor, beispielsweise einem Wegsensor oder Drehimpulssensor, generierten Positionssignale betreffen dabei die Position der Fensterscheibe. Beispielsweise sind diese Zählimpulse für einen gezählten Positionswert und zur Position vorzugsweise proportional. Beispielsweise werden Positionssignale aus einer Welligkeit eines Antriebsstromes eines mechanisch kommutierten Elektromotors gewonnen. Die Sensorsignale sind durch die Steuerungsvorrichtung dabei auswertbar.

Hierzu weist die Steuerungsvorrichtung eine analoge, vorzugsweise jedoch digitale Recheneinheit auf, die eine Funktion zur kombinierten Auswertung der aktuellen Position der Fensterscheibe und eines Zustandes, nämlich der Position und des Typs eines Verdeckes des Kraftfahrzeugs aufweist. Dabei ist der Zustand des Verdeckes eine aktuelle Verdeckposition eines insbesondere motorisch beweglichen Verdeckes und der Typ des Verdeckes, insbesondere ein Hartdach (hardtop) oder Weichdach (softtop). Im Sinne der Erfindung bildet der Typ des Verdeckes dabei kombiniert mit der Verdeckposition den Zustand des Verdeckes. Beispielsweise sind mögliche Verdeckpositionen "Verdeck vollständig geschlossen", "Verdeck vollständig geöffnet", n Verdeck teilweise geschlossen" oder Verdeck geschlossen und nicht verriegelt". Die Auswertung kann dabei beispielsweise durch einen entsprechenden Logikschaltkreis als Recheneinheit, durch eine festverdrahtete Programmlogik (ROM) als Recheneinheit oder durch eine programmierbare Recheneinheit erfolgen.

Die Erfindung umfasst dabei die Steuerung des Fensterhebers, indem die Position einer Fensterscheibe des Fensterhebers ermittelt wird und ein Antrieb des Fensterhebers in Abhängigkeit von der ermittelten Position gesteuert wird. Dabei werden zur Steuerung die aktuelle Position sowie die Position und der Typ eines Verdeckes des Kraftfahrzeugs kombiniert ausgewertet.

Für die Funktion der kombinierten Auswertung kann die aktuelle Position in Abhängigkeit von der Position und dem Typ des Verdeckes bewertet. Demzufolge weist die Recheneinheit eine Funktion zur von der Position und dem Typ des Verdeckes abhängigen Bewertung der aktuellen Position auf. Zur Bewertung werden die Informationen über die aktuelle Position beispielsweise in Abhängigkeit von der Position und dem Typ des Verdeckes unterschiedlich gewichtet oder zugeordnet. Das Ergebnis der Bewertung ermöglicht die Steuerung unterschiedlicher Betriebsmodi, wie die Normierung oder Nicht-Normierung an einer insbesondere folgenden Blockierung der Verstellung und/oder die Aktivierung oder Deaktivierung eines Einklemmschutzalgorithmus und/oder die Änderung von Parametern des Einklemmschutzalgorithmus.

In einer vorteilhaften Ausgestaltung weist die Steuerungsvorrichtung eine Schnittstelle auf, insbesondere in der Ausführung eines Busses, beispielsweise eines CAN-Busses oder LIN-Busses des Kraftfahrzeugs. Ein die Position und den Typ des Verdeckes charakterisierendes Signal wird über diese Schnittstelle an die für die Steuerung ausgebildete Steuerungsvorrichtung übertragen. Die Recheneinheit ist dabei zur Auswertung dieses übertragenen Signals eingerichtet.

Auch kann die Position und der Typ des Verdeckes durch eine Plausibilitätsprüfung der aktuellen Position der Fensterscheibe ermittelt werden. Voraussetzung hierfür ist, dass die Möglichkeit bestimmte Verstellpositionen der Fensterscheibe anzufahren von Position und Typ des Verdeckes abhängen. Wird beispielsweise der Verstellweg der Fensterscheibe für ein geöffnetes Verdeck bis zum oberen mechanischen Anschlag des Fensterhebers ermöglicht, während im Falle des geschlossenen Verdeckes der Verstellweg durch eine Blockierung der Verstellbewegung der Fensterscheibe am Verdeck eingeschränkt ist, kann beispielsweise mittels der Plausibilitätsprüfung die Information gewonnen werden, dass das Verdeck zumindest teilweise geöffnet ist, wenn die Fensterscheibe über die erwartete Blockierung am Verdeck hinaus verstellt wird.

Eine Weiterbildung dieser Erfindungsvariante ist, dass die Position und der Typ des Verdeckes durch Auswertung einer Blockierungscharakteristik an der Schließposition der Fensterscheibe ermittelt wird. Wird beispielsweise ein für das Einfahren der Fensterscheibenkante in die Dichtung des Verdeckes charakteristischer Geschwindigkeitsverlauf ermittelt, wird die entsprechende aktuelle Verdeckposition diesem Ereignis zugeordnet und beispielsweise eine Normierung durchgeführt. Die Blockierungscharakteristik ist zudem unterschiedlichen Verdecktypen (Hardtop, Softtop) zuzuordnen, um die Steuerung des Fensterhebers entsprechend anzupassen.

Aufgrund von Fehlern bei der Positionsermittlung der Fensterscheibe werden Verschiebungen zwischen der von der Steuerungsvorrichtung ermittelten Position und der tatsächlichen Position der Fensterscheibe verursacht. Um im Falle einer Blockierung der Verstellbewegung zwischen einem eingeklemmten Körperteil und einer Blockierung am Anschlag des Verdeckes unterscheiden zu können, ist eine hinreichend genaue Bestimmung der tatsächlichen Position der Fensterscheibenkante in Bezug zum Anschlag des Verdeckes notwendig. Fehler bei der Positionsermittlung erhöhen das Risiko einer Fehleinschätzung der tatsächlichen Position durch die Steuerungsvorrichtung, was die Gefahr eines Einklemmens eines Körperteils oder eines Fehlreversierens der Fensterscheibe am Anschlag des Verdeckes erhöht. Um diese Gefahr zu reduzieren wird die Position der Fensterscheibe vorzugsweise in Bezug zum Anschlag des Verdeckes wiederholt normiert.

Eine vorteilhafte Weiterbildung sieht eine Normierung und/oder Denormierung der ermittelten Position in Bezug auf eine Scheiben-Schließposition in Abhängigkeit von der Position und dem Typ des Verdeckes vor. Die Scheiben-Schließposition ist dabei insbesondere der Anschlag des Verdeckes oder der mechanische Anschlag des Fensterhebers, wenn der an der Scheibe befestigte Mitnehmer an einen oberen Anschlag der Fensterheberschiene verfahren wird. Diese beiden Anschläge sind üblicherweise in Richtung des Verstellweges örtlich versetzt. Eine Normierung erfolgt dabei vorzugsweise am Anschlag des Verdeckes, wenn sich dieses im geschlossenen Zustand befindet.

Vorzugsweise erfolgt eine Denormierung nicht, wenn eine Blockierung erkannt und die Position des Verdeckes als offen ermittelt wird. In diesem Fall bleibt der bisherige Normierungspunkt der zuvor ermittelten Position des Anschlags des geschlossenen Verdeckes erhalten und wird vorteilhafterweise als Eingangswert genutzt, wenn das Verdeck wieder geschlossen wird und die Fensterscheibe bis in die Blockierposition am Anschlage des Verdeckes verfahren wird.

Die Steuerungsvorrichtung nutzt dabei die Information, welche Dachkonstruktion verbaut ist, um den jeweiligen Fensterheber oder mehrere Fensterheber zu steuern.

Vorteilhafterweise wird zur Steuerung eine Schließbewegung des Fensterhebers gestoppt, wenn das Einklemmen eines Gegenstandes oder eines Körperteils durch die Schließbewegung innerhalb eines Detektionspositionsbereichs detektiert wird. Zusätzlich kann nach dem Stoppen die Verstellrichtung der Fensterscheibe umgekehrt werden um den eingeklemmten Gegenstand oder das eingeklemmte Körperteil wieder freizugeben.

Hierbei werden vorteilhafterweise zur Detektion von der Antriebsbewegung abhängige Kenngrößen mittels eines Detektionsalgorithmus ausgewertet. Einer oder mehrere Parameter des Detektionsalgorithmus sind in Abhängigkeit vom Typ des Verdeckes angepasst. Derartige Parameter sind vorzugsweise von der zu erwartenden Schwergängigkeit beim Einfahren der Fensterscheibenkante in die Dichtung des Verdeckes abhängig.

Eine Weiterbildung der Erfindung sieht vor, dass der beziehungsweise die Parameter die Ansprechempfindlichkeit des Detektionsalgorithmus insbesondere derart beeinflussen, das die Ansprechempfindlichkeit in Abhängigkeit vom Typ des Verdeckes verändert wird. Die Ansprechempfindlichkeit ist dabei beispielsweise ein konstanter Schwellwert oder vorzugsweise ein variabler, positionsabhängiger Schwellwert, der mögliche Schwergängigkeiten in zumindest einem Endbereich des Verstellweges berücksichtig. Beispielsweise ist ein von der Position der Dichtung des Verdeckes abhängiger Verlauf des Schwellwertes vorgesehen, so dass die Ansprechempfindlichkeit mit zunehmenden Einfahren des Scheibenkante in die Dichtung des Verdeckes verringert wird.

Vorzugsweise werden dem Typ des Verdeckes zugeordnete Parameter in Abhängigkeit von der Position und dem Typ des Verdeckes aus einem Speicher ausgelesen. Unterschiedlichen Positionen bzw. Typen des Verdeckes sind dabei unterschiedliche Parameterwerte im Speicher zugeordnet. Vorzugsweise bilden dabei mehrere der Parameter ein Kennfeld für die Ansprechempfindlichkeit.

Eine weitere vorteilhafte Ausgestaltung der Erfindung sieht vor, dass zumindest einer der Parameter eine Positionsverschiebung (offset) für die Ansprechempfindlichkeit bildet. Wird beispielsweise ein identischer Verlauf der Empfindlichkeit über die Positionsabstände im Verstellweg der Fensterscheibe für unterschiedliche Positionen und Typen des

Verdeckes vorgegeben, ist mit Hilfe der Positionsverschiebung die Ansprechempfindlichkeit an die für die Position und den Typ signifikante Position des Anschlags des Verdeckes angepasst. Vorzugsweise sind die Parameter unterschiedlichen, in Zusammenwirkung mit der Scheibenkante auftretenden Dichtungseigenschaften unterschiedlicher Typen von Verdecken angepasst.

Vorzugsweise ist die Recheneinheit zum Erlernen des oder der Parameter in Abhängigkeit von einem oder mehreren vorhergehenden Verstellungen ausgebildet. Das Erlernen ermöglicht eine Anpassung an unterschiedliche Temperaturen oder Änderungen des mechanischen Systems über die Nutzungsdauer des Kraftfahrzeugs. Vorteilhafterweise ist die Recheneinheit ausgebildet zum Erlernen des oder der Parameter ortsabhängige Geschwindigkeiten oder ortsabhängige Schwergängigkeiten auszuwerten, insbesondere zu mitteln. Hierdurch ist eine dynamische Anpassung der Parameter, die insbesondere ein Reversierkriterium bestimmen möglich. Das Reversierkriterium ist vorzugsweise ein Schwellwert, der Bestandteil des genannten Detektionsalgorithmus ist. Durch die dynamische Anpassung der Parameter wird mittels dieses Reversierkriteriums die Ansprechempfindlichkeit angepasst.

Bei einem digitalen Speichermedium, insbesondere einer Diskette oder einem Speicherchip, mit elektronisch auslesbaren Steuersignalen können diese so mit einer programmierbaren Recheneinheit zusammenwirken, dass die Position einer Fensterscheibe des Fensterhebers ermittelt wird und ein Antrieb des Fensterhebers in Abhängigkeit von der ermittelten Position gesteuert wird, wobei zur Steuerung die aktuelle Position und eine Position und ein Typ eines Verdeckes des Kraftfahrzeugs kombiniert ausgewertet werden.

Bei einem Rechner-Programm-Produkt mit auf einem maschinenlesbaren Träger, insbesondere einem Halbleiterspeicher, gespeichertem Programmcode zur Steuerung eines Fensterhebers eines Kraftfahrzeugs, wird die Position einer Fensterscheibe des Fensterhebers ermittelt und ein Antrieb des Fensterhebers wird in Abhängigkeit von der ermittelten Position gesteuert, wobei zur Steuerung die aktuelle Position und eine Position und ein Typ eines Verdeckes des Kraftfahrzeugs kombiniert ausgewertet werden, wenn das Programm auf einer Recheneinheit abläuft.

Bei einem Rechen-Programm mit einem Programmcode zur Steuerung eines Fensterhebers eines Kraftfahrzeugs wird die Position einer Fensterscheibe des Fensterhebers ermittelt und ein Antrieb des Fensterhebers wird in

Abhängigkeit von der ermittelten Position gesteuert, wobei zur Steuerung die aktuelle Position und eine Position und ein Typ eines Verdeckes des Kraftfahrzeugs kombiniert ausgewertet werden, wenn das Programm auf einer Recheneinheit abläuft.

Gegenstand der Erfindung ist zudem ein Fensterhebers eines Kraftfahrzeugs mit einer Steuerungsvorrichtung, die zumindest einen Sensor zur Ermittlung einer von einer Antriebsbewegung eines Antriebs des Fensterhebers abhängigen Position einer Fensterscheibe des Fensterhebers, und eine Recheneinheit, die eine Funktion zur kombinierten Auswertung der aktuellen Position der Fensterscheibe und einer Position und eines Typs eines Verdeckes des Kraftfahrzeugs aufweist, umfasst.

Im olgenden wird die Erfindung durch Ausführungsbeispiele unter Verwendung von zeichnerischen Darstellungen näher erläutert. Die angegebenen Vorteile beziehen sich auf das jeweilige Ausführungsbeispiel.

Dabei zeigen:
- Figur 1: eine Steuerungsvorrichtung mit einer Steuerelektronik zur Steuerung eines Elektromotors eines Fensterhebers, und
- Figur 2: einen schematischen Funktionsablauf für unterschiedliche Verdecktypen.

In Figur 1 ist eine Steuerungsvorrichtung eines Fensterhebers eines Kraftfahrzeugs dargestellt. Die Steuerungsvorrichtung umfasst eine Steuerelektronik mit einer Einklemmschutzfunktion. Zudem ist die Steuerelektronik über einen Bus mit weiteren Funktionseinheiten des Kraftfahrzeugs verbunden, wobei über den Bus eine Information über den montierten Verdecktypus zur Steuerelektronik der Steuerungsvorrichtung übertragbar ist. Die Steuerelektronik weist einen gemeinsamen Elektronikspeicher auf, in dem zumindest die für den Einklemmschutz benötigten Daten unter Algorithmen gespeichert, einschreibbar und auslesbar sind.

Weiterhin weist die Steuerungsvorrichtung eine Sensorermittlung einer von einer Antriebsbewegung eines Antriebs des Fensterhebers abhängigen Position einer Fensterscheibe des Fensterhebers auf. Die Position ist im unteren und oberen Bereich der Figur 1, die den Verlauf der Drehzahl n des Fensterhebermotors über die ermittelte Position x zeigt, darstellt. Eine ebenfalls nicht in der Figur 1 dargestellte Recheneinheit der Steuerelektronik weist eine Funktion zur kombinierten Auswertung der aktuellen Position x der Fensterscheibe sowie einer Position und eines Typs eines Verdeckes des Kraftfahrzeuges auf.

Die Recheneinheit der Steuerelektronik weist ein Detektionsalgorithmus zur Detektion von zumindest einer von der Antriebsbewegung abhängigen Kenngröße auf. Diese Kenngröße ist in dem in der Figur 1 dargestellten Ausführungsbeispiel die Drehzahl n des Fensterhebermotors M. Unterschreitet die Drehzahl n des Fensterhebermotors M ein in der Figur 1 dargestelltes Reversierkriterium, dass beispielsweise durch einen Schwellwert des Detektionsalgorithmus bebildet ist, wird das Einklemmen eines Gegenstandes oder eines Körperteils detektiert und die Steuerelektronik stoppt daraufhin die Schließbewegung des Fensterhebers. Nachfolgend wird der Antrieb des Fensterhebermotors in Richtung Öffnen betrieben, so dass die Verstellrichtung der Fensterscheibe reversiert. Anstelle der Drehzahl n kann auch ein anderes von der Antriebsbewegung abhängiges Signal, wie vorzugsweise der Antriebsstrom oder die zeitliche Änderung der Drehzahl dn/dt zur Auswertung mit einem Reversierkriterium verglichen werden.

Das als Schwellwert wirkende Reversierkriterium, das im oberen und unteren Bereich der Figur 1 dargestellt ist, wird durch mehrere Parameter, die in dem gemeinsamen Elektronikspeicher speicherbar sind, bestimmt. Der Speicher ist beispielsweise ein nichtflüchtiger Speicher (EEPROM), der auch eine Speicherung der Parameter für die Detektion eines Einklemmfalls auch für den Fall einer ausfallenden Stromversorgung erhält. Mit der mittels des Busses an die Steuerelektronik übertragenen Information über den montierten Verdecktypus wird durch die Steuerelektronik in Abhängigkeit von dem montierten Verdecktyp aus dem gemeinsamen Elektronikspeicher die Paramteter des Reversierkriteriums zum verbauten Verdecktyp ausgelesen und zur Steuerung des Antriebs in ein Register des Mikrocontrollers der Steuerelektronik eingelesen.

Die Parameter für ein Weichdach (Softtop) bestimmen den im oberen Teil der Figur 1 dargestellten Verlauf des Reversierkriteriums, wohingegen die zu einem Hartdach (Hardtop) zugehörigen Parameter im unteren Bereich der Figur 1 den Verlauf des Reversierkriteriums bestimmen. Im dargestellten Fall ist der Einlauf der Fensterscheibe in die Dichtung eines Softtops von dem Einlauf in die Dichtung eines Hardtops, wie sie im unteren Teil der Figur 1 dargestellt ist, verschieden. Während im Falle des Softtops die Drehzahl des Fensterhebermotors wesentlich langsamer abfällt, verhält sich das mechanische System mit einem montierten Hardtop weniger elastisch, wie dies im unteren Bereich der Figur 1 dargestellt ist.

Daraus resultiert, dass an die unterschiedlichen Bewegungsverläufe beim Einfahren der Fensterscheibenkante in die Dichtung des Softtops bzw. des Hardtops das Reversierkriterium für diese unterschiedlichen Verdecktypen entsprechend angepasst sein muss, um ein Fehlreversieren zu verhindern und die Einklemmgefahr zu reduzieren. Je nachdem welcher Verdecktyp gerade verbaut ist, ist so eine optimale Anpassung des Reversierkriteriums an die zu erwartende Änderung der Drehzahl des Fensterhebermotors im Bereich der Dichtung möglich.

In Figur 2 ist schematisch ein Funktionsablauf für unterschiedliche Verdecktypen dargestellt. Nach dem Start der Verstellung des Fensterhebers wird im Schritt 1 zunächst überprüft, ob ein Soft- oder Hardtop verbaut ist. Diese Information über den verbauten Verdecktyp wird, wie in Figur 1 dargestellt, zuvor über ein Bussystem an die Steuerungsvorrichtung übertragen. In dem Falle, indem ein Softtop verbaut ist und der in Figur 1 im oberen Bereich dargestellte Drehzahlverlauf zu erwarten ist, wird in einem zweiten Schritt überprüft, ob ein Wechsel des Verdecktyps von einem Hardtop auf einen Softtop stattgefunden hat. Diese Überprüfung des zweiten Schrittes kann beispielsweise mittels einer in dem gemeinsamen Elektronikspeicher hinterlegten Kennung (flag) ermittelt werden.

Hat ein Wechsel von einem Hardtop auf einen Softtop stattgefunden, in dem diese verschiedenen Verdecktypen demontiert bzw. montiert wurden, wird im Schritt 3 das Reversierkriterium für einen Softtop angepasst, indem die entsprechenden Parameter des Softtops aus dem gemeinsamen Elektronikspeicher in das aktuelle Register des Mikrocontrollers der Steuerelektronik geladen werden. Dabei werden diese Parameter als Einklemmschutzadaptionsdaten initialisiert. Einklemmschutzadaptionsdaten bedeutet in diesem Falle, dass die verwendeten Parameter für den Softtop durch erneute Messungen der Fensterheberdrehzahl für den Dichtungseinlauf bestimmt werden und die Parameter entsprechend nachgelernt werden, um veränderte Bedingungen der Elastizität der Dichtung bzw. der Position der Dichtung auszugleichen und anzupassen.

In Schritt 4 der Figur 2, der direkt auf Schritt 2 bzw. auf Schritt 3 folgt, wird anhand einer Businformation überprüft, ob das verbaute Verdeck geschlossen ist. Im bejahenden Fall werden die Parameter für den Softtop im Schritt der 5 der Figur 1 dynamisch angepasst, in dem weitere Verstellbewegung in den Dichtungseinlauf gemittelt und entsprechenden durch die Dichtung bedingten Schwergängigkeiten ausgewertet werden. Auf einen der Schritte 4 oder 5 folgend können im Schritt 6 weitere Prozesse zur Berechnung des Einklemmschutzes folgen.

Wird ausgehend von Schritt 1 ein Hardtop verbaut, so wird wiederum im Schritt 7 überprüft, ob ein Wechsel von Soft auf Hardtop stattgefunden hat. Im bejahenden Fall erfolgt wiederum im 8. Schritt die Initialisierung der im gemeinsamen Elektronikspeicher ausgelesenen Adaptionsdaten für diesen Hardtop. Nachfolgend nach den Schritten 7 oder 8 erfolgt wiederum im Schritt 5 die dynamische Anpassung der Einklemmschutzschwellen die das Reversierkriterium bilden, unabhängig von der Abfrage in Schritt 4, da ein Hardtop immer geschlossen ist.

### Bezugszeichenliste

- n: Drehzahl
- Bus: CAN-Bus, LIN-Bus, Bussystem
- FH: Fensterheber
- EKS: Einklemmschutz

## Patentansprüche

1. Verfahren zur Steuerung eines Fensterhebers eines Kraftfahrzeugs, in dem die Position einer Fensterscheibe des Fensterhebers ermittelt wird und ein Antrieb des Fensterhebers in Abhängigkeit von der ermittelten Position und vom Zustand eines Verdeckes des Kraftfahrzeugs gesteuert wird,
**dadurch gekennzeichnet, dass**
zur Steuerung die aktuelle Position der Fensterscheibe sowie die Position und ein Typ des Verdeckes kombiniert ausgewertet werden.

2. Verfahren nach Anspruch 1,
**dadurch gekennzeichnet, dass**
ein den Zustand des Verdeckes charakterisierendes Signal über eine Schnittstelle, insbesondere über einen Bus, an eine für die Steuerung ausgebildete Steuerungsvorrichtung übertragen wird.

3. Verfahren nach einem der vorhergehenden Ansprüche,
**dadurch gekennzeichnet, dass**
der Zustand des Verdeckes durch eine Plausibilitätsprüfung der aktuellen Position der Fensterscheibe ermittelt wird.

4. Verfahren nach einem der vorhergehenden Ansprüche,
**dadurch gekennzeichnet, dass**
der Zustand des Verdeckes durch Auswertung einer Blockierungscharakteristik an der Schließposition der Fensterscheibe ermittelt wird.

5. Verfahren nach einem der vorhergehenden Ansprüche,
**dadurch gekennzeichnet, dass**
zur Steuerung eine Schließbewegung des Fensterhebers gestoppt wird, wenn das Einklemmen eines Gegenstandes oder eines Körperteils durch die Schließbewegung innerhalb eines Detektionspositionsbereich detektiert wird.

6. Verfahren nach einem der vorhergehenden Ansprüche,
**dadurch gekennzeichnet, dass**
zur Detektion von der Antriebsbewegung abhängige Kenngröße mittels eines Detektionsalgorithmus ausgewertet werden, und einer oder mehrere Parameter des Detektionsalgorithmus in Abhängigkeit vom Typ des Verdeckes angepasst werden.

7. Verfahren nach einem der vorhergehenden Ansprüche,
**dadurch gekennzeichnet, dass**
der dem Typ des Verdeckes zugeordnete Parameter in Abhängigkeit vom Zustand des Verdeckes aus einem Speicher ausgelesen wird.

8. Verfahren nach einem der vorhergehenden Ansprüche,
**dadurch gekennzeichnet, dass**
der Parameter in Abhängigkeit von einem oder mehreren vorhergehenden Verstellungen gelernt wird.

9. Verfahren nach einem der vorhergehenden Ansprüche,
**dadurch gekennzeichnet, dass**
zum Erlernen des Parameters ortsabhängige Geschwindigkeiten oder ortsabhängige Schwergängigkeiten ausgewertet, insbesondere gemittelt werden.

10. Steuerungsvorrichtung eines Fensterhebers eines Kraftfahrzeugs, mit einem Sensor zur Ermittlung einer von einer Antriebsbewegung eines Antriebs des Fensterhebers abhängigen Position einer Fensterscheibe des Fensterhebers,
**gekennzeichnet durch**
eine Recheneinheit, die eine Funktion zur kombinierten Auswertung der aktuellen Position der Fensterscheibe sowie einer Position und eines Typs eines Verdeckes des Kraftfahrzeugs aufweist.

11. Steuerungsvorrichtung nach Anspruch 10,
**gekennzeichnet durch**
eine Schnittstelle, insbesondere einen Bus des Kraftfahrzeugs, über die ein den Zustand des Verdeckes charakterisierendes Signal übertragbar ist, wobei die Recheneinheit zur Auswertung dieses Signals eingerichtet ist.

12. Steuerungsvorrichtung nach einem der vorhergehenden Ansprüche,
**dadurch gekennzeichnet, dass**
dem Typ des Verdeckes zugeordnete Parameter in Abhängigkeit vom Zustand des Verdeckes in einem Speicher der Recheneinheit gespeichert sind.

13. Steuerungsvorrichtung nach einem der vorhergehenden Ansprüche,
**dadurch gekennzeichnet, dass**
mehrere der Parameter ein Kennfeld für die Ansprechempfindlichkeit bilden.

14. Steuerungsvorrichtung nach einem der vorhergehenden Ansprüche,
**dadurch gekennzeichnet, dass**
zumindest einer der Parameter eine Positionsverschiebung (offset) für die Ansprechempfindlichkeit bildet.

15. Steuerungsvorrichtung nach einem der vorhergehenden Ansprüche,
**dadurch gekennzeichnet, dass**
die Parameter unterschiedlichen, in Zusammenwirkung mit der Scheibenkante auftretenden Dichtungseigenschaften unterschiedlicher Typen von Verdecken angepasst sind.

16. Steuerungsvorrichtung nach einem der vorhergehenden Ansprüche,
**dadurch gekennzeichnet, dass**
die Recheneinheit zur Erlernung der Parameter in Abhängigkeit von einem oder mehreren vorhergehenden Verstellungen ausgebildet ist.

17. Steuerungsvorrichtung nach einem der vorhergehenden Ansprüche,
**dadurch gekennzeichnet, dass**
die Recheneinheit ausgebildet ist zur Erlernung der Parameter ortsabhängige Geschwindigkeiten oder ortsabhängige Schwergängigkeiten auszuwerten, insbesondere zu mitteln.

18. Fensterheber eines Kraftfahrzeugs mit einer Steuerungsvorrichtung nach einem der Ansprüche 10 bis 17.

19. Rechner-Programm-Produkt mit auf einem maschinenlesbaren Träger gespeicherten Programmcode zur Durchführung des Verfahrens nach einem der Ansprüche 1 bis 9, wenn das Programmprodukt auf einer Recheneinheit abläuft.

## Claims

1. Method for control of a window lifter of a motor vehicle, in which the position of a window pane of a window lifter is detected, and actuation of the window lifter is controlled depending on the position detected and on the status of a top of the motor vehicle,
**characterised in that**
for control, the current position of the window pane as well as the position and type of the top are jointly evaluated.

2. Method according to claim 1,
**characterised in that**
a signal characterising the state of the top is transmitted via an interface, particularly via a bus, to a control device designed for control.

3. Method according to any one of the preceding claims,
**characterised in that**
the status of the top is detected by a plausibility test of the current position of the window pane.

4. Method according to any one of the preceding claims,
**characterised in that**
the status of the top is detected by evaluation of blocking characteristics on the closed position of the window pane.

5. Method according to any one of the preceding claims,
**characterised in that**
for control, a closing motion of the window pane is stopped, if it is detected within a detection position region that an object or a body part is stuck due to the closing motion.

6. Method according to any one of the preceding claims,
**characterised in that**
for detection, parameters dependent on the actuation movement are evaluated by means of a detection algorithm, and one or several parameters of the detection algorithm depending on the type of top are adapted.

7. Method according to any one of the preceding claims,
**characterised in that**
the parameter assigned to the type of top, depending on the status of the top, is read out from a storage device.

8. Method according to any one of the preceding claims,
**characterised in that**
the parameter is acquired depending on one or several previous adjustments.

9. Method according to any one of the preceding claims,
**characterised in that**
for acquiring the parameter, location-dependent speeds or location-dependent stiffness are evaluated, particularly averaged.

10. Control device of a window lifter of a motor vehicle, with a sensor for detection of a position of a window pane of a window lifter, depending on a drive movement of a drive of the window lifter,
**characterised by**
a computational unit, which comprises a function for combined evaluation of the current position of the window pane, as well as a position and a type of a top of the motor vehicle,

11. Control device according to claim 10,
**characterised by**
an interface, particularly a bus of the motor vehicle, by means of which a signal characterising the status of the top can be transmitted, whereby the computational unit is set up to evaluate this signal.

12. Control device according to any one of the preceding claims,
**characterised in that**
the parameter assigned to the type of top, depending on the status of the top, is stored in a storage device of the computational unit.

13. Control device according to any one of the preceding claims,
**characterised in that**
several parameters form a characteristic diagram for response sensitivity.

14. Control device according to any one of the preceding claims,
**characterised in that**
at least one of the parameters forms a shift in position (offset) for the response sensitivity.

15. Control device according to any one of the preceding claims,
**characterised in that**
the parameters are adapted to different sealing properties, which occur in combination with the pane edge, of different types of tops.

16. Control device according to any one of the preceding claims,
**characterised in that**
the computational unit is designed for acquiring the parameter depending on one or several previous adjustments.

17. Control device according to any one of the preceding claims,
**characterised in that**
for acquiring the parameters, the computational unit is designed to evaluate, particularly to average, location-dependent speeds or location-dependent stiffness.

18. Window lifter of a motor vehicle with a control device according to any one of claims 10 to 17.

19. Computer programme product with a programme code, stored on a machine-readable carrier, for carrying out the method according to any one of claims 1 to 9, if the programme product runs on a computational unit.

## Revendications

1. Procédé pour commander un mécanisme lève-vitre d'un véhicule automobile, selon lequel on détermine la position d'une vitre du mécanisme lève-vitre, et on commande un moyen d'entraînement du mécanisme lève-vitre en fonction de la position déterminée et de l'état d'un capotage de toit du véhicule automobile,
**caractérisé en ce que** pour la commande, on traite et exploite de manière combinée la position actuelle de la vitre ainsi que la position et un type du capotage de toit.

2. Procédé selon la revendication 1,
**caractérisé en ce qu'**un signal caractérisant l'état du capotage de toit est transmis par l'intermédiaire d'une interface, notamment par l'intermédiaire d'un bus, à un dispositif de commande conçu pour assurer la commande.

3. Procédé selon l'une des revendications précédentes,
**caractérisé en ce que** l'état du capotage de toit est déterminé par un test de plausibilité de la position actuelle de la vitre.

4. Procédé selon l'une des revendications précédentes,
**caractérisé en ce que** l'état du capotage de toit est déterminé par traitement et exploitation d'une caractéristique de blocage au niveau de la position de fermeture de la vitre.

5. Procédé selon l'une des revendications précédentes,
**caractérisé en ce que** pour assurer la commande, un mouvement de fermeture du mécanisme lève-vitre est stoppé lorsque l'on détecte le coincement ou le pincement d'un objet ou d'une partie du corps par le mouvement de fermeture à l'intérieur d'une zone de position de détection.

6. Procédé selon l'une des revendications précédentes, **caractérisé en ce que** pour la détection on traite et exploite des grandeurs caractéristiques fonction du mouvement d_{'}entraînement, au moyen d'un algorithme de détection, et on adapte un ou plusieurs paramètres de l'algorithme de détection en fonction du type du capotage de toit.

7. Procédé selon l'une des revendications précédentes, **caractérisé en ce que** le paramètre associé au type du capotage de toit, en fonction de l'état du capotage de toit, est lu dans une mémoire.

8. Procédé selon l'une des revendications précédentes, **caractérisé en ce que** le paramètre est obtenu par apprentissage en fonction d'un ou de plusieurs déplacements précédents.

9. Procédé selon l'une des revendications précédentes, **caractérisé en ce que** pour l'apprentissage du paramètre, on traite et exploite des vitesses fonction du lieu ou des points durs de marche fonction du lieu, notamment en en faisant la moyenne.

10. Dispositif de commande d'un mécanisme lève-vitre d'un véhicule automobile, comprenant un capteur pour déterminer une position d'une vitre du mécanisme lève-vitre, qui est fonction d'un mouvement d'entraînement d'un moyen d'entraînement du mécanisme lève-vitre, **caractérisé par** une unité de calcul présentant une fonction pour traiter et exploiter de manière combinée la position actuelle de la vitre ainsi qu'une position et un type du capotage de toit du véhicule automobile.

11. Dispositif de commande selon la revendication 10,
**caractérisé par** une interface, notamment un bus du véhicule automobile, par l'intermédiaire duquel peut être transmis un signal caractérisant l'état du capotage de toit, l'unité de calcul étant conçue pour traiter et exploiter ce signal.

12. Dispositif de commande selon l'une des revendications précédentes,
**caractérisé en ce que** des paramètres associés au type du capotage de toit sont mémorisés, en fonction de l'état du capotage de toit, dans une mémoire de l'unité de calcul.

13. Dispositif de commande selon l'une des revendications précédentes,
**caractérisé en ce que** plusieurs paramètres forment un diagramme caractéristique pour la sensibilité de réponse.

14. Dispositif de commande selon l'une des revendications précédentes,
**caractérisé en ce qu'**au moins l'un des paramètres constitue un décalage de position (offset) pour la sensibilité de réponse.

15. Dispositif de commande selon l'une des revendications précédentes,
**caractérisé en ce que** les paramètres sont adaptés à différentes propriétés d'étanchéité apparaissant en interaction avec le bord de la vitre de différents types de capotages de toit.

16. Dispositif de commande selon l'une des revendications précédentes,
**caractérisé en ce que** l'unité de calcul est conçue pour l'apprentissage des paramètres en fonction d'un ou de plusieurs déplacements précédents.

17. Dispositif de commande selon l'une des revendications précédentes,
**caractérisé en ce que** l'unité de calcul est conçue, en vue de l'apprentissage des paramètres, pour traiter et exploiter des vitesses fonction du lieu ou des points durs de marche fonction du lieu, notamment en en faisant la moyenne.

18. Mécanisme levé-vitre d'un véhicule automobile comprenant un dispositif de commande selon l'une des revendications 10 à 17.

19. Produit de programme de calculateur comprenant un code de programme mémorisé sur un support loisible par machine, pour la mise en oeuvre du procédé selon l'une des revendications 1 à 9, lorsque le produit de programme est exécuté dans une unité de calcul.
